# DEMANDE DE BREVET EUROPEEN

(11) **EP 0 430 776 A1**
(43) Date de publication de la demande: **05.06.1991**
(21) Numéro de dépôt: 90403309.9
(22) Date de dépôt: 22.11.1990
(51) Int. Cl.: F21V 7/09

(54) **Miroir réflecteur de rayonnement, notamment pour appareils d'éclairage**

(30) Priorité: 27.11.1989 FR 8915571
(71) Demandeur: MALIFAUD, Pierre, F-75014 Paris (FR)
(72) Inventeur: MALIFAUD, Pierre, F-75014 Paris (FR)
(74) Mandataire: Rataboul, Michel Charles

(57) **Abrégé**

L'invention concerne un réflecteur d'éclairage ayant un axe optique passant par une source de rayonnement à laquelle ledit réflecteur doit être associé.

Il est caractérisé en ce qu'il comprend, une coupole réfléchissante (3-47) présentant une courbure torique-ellipsoïdale et dont les sections méridiennes sont constituées substantiellement par deux arcs d'ellipses (5-6 et 7-8, 29-27 et 31-28, 45-50 et 46-51), ayant des centres (9 et 10, 18 et 19) distincts et symétriques par rapport à l'axe optique (2), et, avantageusement associé à la coupole (3-47), un miroir tronconique coaxial dont la plus petite section droite est située sensiblement dans le même plan que celui de la plus grande section droite de ladite coupole (3-47).

## Description

La présente invention concerne un réflecteur d'éclairage destiné à être associé à une source de rayonnement. L'invention est, mais non exclusivement, particulièrement appropriée à l'emploi de source ayant un corps émissif de petite dimension, comme les lampes à arc court, à xénon ou à halogenures métalliques.

Un point important lorsqu'on utilise de telles sources est d'éviter que les rayons réfléchis repassent par le corps émissif ou par certaines régions de la source voisines de ce corps émissif tels qu'électrodes, brûleur, etc, ceci, afin de ne pas provoquer une élévation de la température de la source ou une élévation de la tension d'arc, préjudiciables au bon fonctionnement et à la durée de vie de la lampe.

Dans l'état actuel de la technique, on cherche à éviter ces inconvénients par divers moyens: on augmente immodérément les dimensions du réflecteur; on dote sa surface d'éléments dispersifs ou on la rend diffusante. Souvent aussi, on décale la source dans le réflecteur de manière qu'une image s'en forme en dehors des zones indésirables. Le réflecteur est le plus couramment un miroir sphérique et la source est décalée par rapport à son centre.

De tels dispositifs sont souvent très encombrants. Ils occasionnent d'importantes pertes de rendement. Ils sont peut aptes à maîtriser les angles d'ouverture de l'éclairage produit, ce qui les rend en outre éblouissants. Un de leurs inconvénients majeurs, dans le cas le plus courant où la source de rayonnement est décalée, est de faire passer le rayonnement réfléchi par seulement une image ou une pseudo-image de la source, ce qui laisse des risques de concentration dommageable lors du moindre déréglage et ce qui nuit à l'homogénéité du flux obtenu en privilégiant une zone particulière de concentration. Cet inconvénient est particulièrement sensible lorsque le réflecteur est associé à un miroir tronconique recueillant le flux réfléchi et chargé de le guider en assurant une répartition optimale.

Il serait bien préférable, dans tous les cas, de répartir un très grand nombre d'images de la source, voire une infinité, tout en conservant le haut rendement propre aux dispositifs spéculaires, autrement dit sans recourir à une diffusion ou à des facettes dispersives. Il est, souhaitable, aussi, de réduire les dimensions du réflecteur sans altérer ses qualités et de lui assurer la maîtrise des angles de sortie et un défilement non éblouissant. Ces résultats avantageux peuvent atteindre leur plus haut degré en associant la partie arrière du réflecteur à un miroir tronconique disposé à l'avant, les deux étant appropriés l'un à l'autre.

A cet effet, l'invention a, de manière générale, pour objet un réflecteur d'éclairage comportant une coupole réfléchissante à courbure torique-ellipsoïdale engendrée par la révolution de deux arcs d'ellipses décentrées par rapport à l'axe optique de la source, la coupole étant d'une conception particulièrement appropriée à l'association avec un miroir tronconique.

Plus précisément, l'invention a pour objet un réflecteur d'éclairage ayant un axe optique passant par une source de rayonnement à laquelle ledit réflecteur doit être associé, caractérisé en ce qu'il comprend, une coupole réfléchissante présentant une courbure torique-ellipsoïdale et dont les sections méridiennes sont constituées substantiellement par deux arcs d'ellipses ayant des centres distincts et symétriques par rapport à l'axe optique, et, avantageusement associé à la coupole, un miroir tronconique coaxial dont la plus petite section droite est située sensiblement dans le même plan que celui de la plus grande section droite de ladite coupole.

Selon d'autres caractéristiques de l'invention:
- les arcs d'ellipses ont un de leurs foyers en commun, ce foyer commun étant situé à l'emplacement de la source;
- les arcs d'ellipses sont des arcs de cercle, leurs foyers étant respectivement confondus avec leurs centres distincts et symétriques par rapport à l'axe optique;
- les centres des arcs d'ellipses sont situés dans le plan sensiblement commun à la plus petite section droite du miroir tronconique et à la plus grands section droite de la coupole réfléchissante;
- les foyers que les arcs d'ellipses n'ont pas en commun sont situés à l'intérieur du périmètre du miroir tronconique;
- les foyers que les arcs d'ellipses n'ont pas en commun sont situés à l'extérieur du périmètre du miroir tronconique;
- les centres des arcs de cercles sont situés à l'intérieur du périmètre du miroir tronconique;
- les centres des arcs de cercles sont situés à l'extérieur du miroir tronconique;
- les extrémités sommitales des arcs d'ellipses, les plus rapprochées de l'axe optique, sont situées à distance de cet axe, et un élément réfléchissant raccorde lesdits arcs d'ellipses;
- la distance à l'axe optique des extrémités sommitales des arcs d'ellipses est sensiblement égale à la distance des centres desdits arcs à l'axe optique;
- la coupole réfléchissante présente en son sommet un évidement circulaire axial dont le diamètre est sensiblement égal à la distance qui sépare les centres des arcs d'ellipses dans chacune des sections méridiennes;
- la plus petite section droite du miroir tronconique coïncide avec la plus grande section droite de la coupole réfléchissante à courbure torique-ellipsoïdale;
- le réflecteur comporte une lentille de Fresnel.

L'invention sera mieux comprise par la description détaillée faite ci-après en référence au dessin annexé. Bien entendu, la description et le dessin ne sont donnés qu'à titre d'exemple indicatif et non limitatif.

Sur ce dessin, la figure 1 représente schématiquement en coupe méridienne, les composants essentiels d'un réflecteur d'éclairage selon l'invention.

La figure 2 représente schématiquement le cas particulier où les arcs d'ellipses sont des arcs de cercles.

La figure 3 montre schématiquement en perspective le cas où la coupole réfléchissante présente à son sommet un enfoncement axial.

La figure 4 montre schématiquement le cas où les arcs d'ellipses sont raccordés au sommet par un arc de cercle.

La figure 5 représente schématiquement une variante où la couple réfléchissante présente un évidement en son sommet.

La figure 6 montre schématiquement un exemple de réalisation où les centres des arcs d'ellipses ne sont pas situés dans le plan commun à la plus grande section de la coupole réfléchissante et à la plus petite section du miroir tronconique.

La figure 7 montre schématiquement un exemple de réalisation où la plus grande section droite de la coupole réfléchissante coïncide avec la plus petite section droite du miroir tronconique.

Sur la figure 1, est représenté schématiquement en coupe méridienne les composants essentiels d'un réflecteur d'éclairage selon l'invention. Le réflecteur est associé à une source de rayonnement de centre 1 et présente un axe optique 2 passant par le centre 1 de la source.

Le réflecteur comprend une coupole réfléchissante 3 associée à un miroir tronconique 4.

La surface de la coupole réfléchissante est géométriquement définie comme étant engendrée par la révolution autour de l'axe 2 de deux arcs 5-6 et 7-8, symétriques par rapport à cet axe, appartenant respectivement à deux ellipses. La première a son centre 9 situé à une distance 9-1 de l'axe optique 2, et la seconde a son centre 10 symétrique du centre 9 par rapport à l'axe optique 2. La première ellipse à l'un de ses foyers situé à l'emplacement du centre 1 de la source et son autre foyer en un point 11 symétrique du point 1 par rapport à son propre centre 9. La seconde ellipse a également un de ses foyers situé à l'emplacement du centre 1 de la source et son autre foyer en un point 12 symétrique du point 1 par rapport à son propre centre 10.

Les centres 9 et 10 sont, dans cet exemple, situés dans le plan commun à la plus grande section droite de la coupole réfléchissante 3 et à la plus petite section droite du miroir tronconique 4. Les grands axes de ces ellipses appartiennent, dans cet exemple, à une même droite passant par le centre 1 de la source et perpendiculaire à l'axe optique 2.

Engendrée par la rotation des arcs d'ellipses autour de l'axe optique, la coupole réfléchissante 3 présente une courbure qui est à la fois torique et ellipsoïdale.

Les arcs d'ellipses sont limités, du côté du sommet de la coupole 3, aux points 6 et 8 qui se trouvent, avec cet exemple, à une distance de l'axe 2 égale à celle des points 9 et 10 au même axe 2. La coupole 3 à une courbure torique-ellipsoïdale est donc limitée en son sommet par un cercle de diamètre 6-8. Elle est complétée optiquement par une surface réfléchissante 13-14 qui peut être plane ou présenter toute courbure que l'on voudra.

Un miroir tronconique coaxial 4, de plus petite section droite 15 et de plus grande section 16, est associé à la coupole 3.

Sa surface intérieure est cônique.

Il est entendu par ce mot toute surface engendrée par une droite ou par une courbe (appelée "génératrice") passant par un point fixe ("le sommet") et s'appuyant sur une courbe quelconque (appelée "directrice").

Une pyramide est un cône.

Dans l'esprit de l'invention, la surface du miroir peut aussi être "conoïdale", la courbe génératrice restant parallèle à une direction donnée.

Les caractéristiques les plus importantes d'un miroir tronconique prises en compte dans l'esprit de la présente invention et dans toute la description, sont l'angle au sommet moyen d'un cône et le rapport des aires entre la plus grande section droite et la plus petite section droite du miroir tronconique.

La plus petite section droite 15 est située dans un plan qui coïncide avec celui de la plus grande section plane, 17, de la coupole 3. Les foyers 9 et 10 des arcs d'ellipses sont, dans cet exemple, situés à l'intérieur du miroir tronconique 4, dans le plan de la petite section plane.

La coupole 3 à courbure torique-ellipsoïdale forme du centre de la source une infinité d'images réparties sur un cercle de diamètre 11-12. Il fournit ainsi un éclairage selon des nappes symétriques autour de l'axe optique 2. Il est en outre aisé, dans ces conditions, de fixer la valeur du diamètre 11-12 pour que les rayons lumineux réfléchis n'atteignent pas les zones dommageables de la source. Ces résultats, importants en eux-mêmes, prennent encore plus d'intérêt par l'association avec le miroir tronconique 4. Celui-ci requiert en effet, pour opérer dans de bonnes conditions, une émission de rayonnement répartie symétriquement autour de son axe. Quoiqu'une telle coupole réfléchissante 3 à courbure torique- ellipsoïdale fournisse déjà par elle-même un éclairage géométriquement contrôlé, son association, appropriée selon l'invention, avec un miroir tronconique 4, accroît les avantages en matière de maîtrise des angles des faisceaux éclairants, de suppression de l'éblouissement dû aux rayons parasites, d'homogénéité, et permet d'atteindre à une grande compacité du réflecteur.

Sur la figure 2, est représenté le cas particulier où les arcs d'ellipses sont des arcs de cercles (cas d'une "excenticité" nulle). Leurs foyers sont respectivement confondus avec leurs centres 18 et 19. Ces arcs 5a-6a et 7a-8a sont sommitalement limités aux points 6a et 8a situés respectivement sur les perpendiculaires 18-6a et 19-8a à la grande base du diamètre 5a-7a de la coupole réfléchissante 3, et donc sur les parallèles à l'axe optique passant par les centres 18 et 19. La coupole 3 est à courbure torique sphérique. Dans ce cas, les rayons lumineux réfléchis par la coupole 3 ne passent pas exactement par les points 20 et 21 symétriques de la source par rapport aux centres 18 et 19. Par suite de l'astigmatisme propre à la courbure sphérique, les rayons réfléchis passent par des points qui se distribuent entre 20 et 1, et 21 et 1, respectivement selon les lieux géométriques de concentration de la lumière que l'on appelle "caustiques". Au contraire, dans le cas de la courbure elliptique, le miroir est stigmatique et les rayons réfléchis passent par l'un ou l'autre des foyers.

La figure 3 représente schématiquement, en perspective, une variante où les arcs d'ellipses ne sont pas limités du côté du sommet du réflecteur, comme ils le sont sur la figure 1, aux points 6 et 8. Ces arcs se prolongent jusqu'à l'axe optique 2. Dans ce cas, la coupole réfléchissante 3 a une forme en "moule à Kouglof" et présente un enfoncement central 3a en son sommet.

La figure 4 représente le cas où le raccord entre les extrémités 22 et 23 des arcs d'ellipses est assuré par un arc de cercle 24 dont le centre est situé au point d'intersection de l'axe 2 et des normales qui sont les bissectrices des angles 25-22-1 et 26-23-1, 25 et 23 étant les foyers que les arcs d'ellipses n'on pas en commun.

La figure 5 représente une variante de l'invention particulièrement adaptée au cas où la source de rayonnement a un seul culot disposé selon l'axe 2 du réflecteur du côté de son sommet. Un évidement circulaire de diamètre 27-28 est nécessaire pour le passage du culot (non représenté).

L'arc d'ellipse 27-29 a l'un de ses foyers situé en 1 et l'autre situé au point 30. L'arc d'ellipse 28-31 a l'un de ses foyers situé en 1 et l'autre situé au point 32. Dans cet exemple, ces foyers 30 et 32 sont voisins du bord de la plus petite section droite du miroir tronconique 4 et à l'intérieur de celle-ci. En outre, les extrémités sommitales 27 et 28 des arcs d'ellipses sont situées respectivement sur les perpendiculaires, passant par les foyers 30 et 32, au plan commun à la plus grande section de la coupole réfléchissante 3 et à la plus petite section du miroir tronconique 4.

En sorte que l'arc d'ellipse 27-29 réfléchit vers l'intérieur du miroir tronconique 4 des rayons dont les angles avec l'axe optique 2 varient de 0° à 90°, ce qui est avantageux pour la répartition finale obtenue et remédie à l'inconvénient d'avoir au sommet du réflecteur un angle mort 27-1-28.

Dans tous les exemples de réalisation de l'invention qui viennent d'être décrits, les centres des arcs d'ellipses se trouvent situés dans le plan commun à la plus grande section droite de la coupole 3 et à la plus petite section droite du miroir tronconique 4. Les figures 6 et 7 montrent d'autres exemples de réalisation.

Dans l'exemple représenté sur la figure 6, les centres 33 et 34 des arcs d'ellipses, symétriques par rapport à l'axe optique 2, ne sont pas situés dans le plan commun à la coupole réfléchissante 3 et au miroir tronconique 4. Les foyers 35 et 36 des arcs d'ellipses 37-38 et 39-40 sont situés en dehors du miroir tronconique 4. Leur localisation est choisie de manière que le miroir tronconique 4 n'intercepte pas les rayons réfléchis, par sa surface extérieure non réfléchissante. Ainsi, pour ce qui concerne l'arc réfléchissant utile 41-42 (formé d'un arc d'ellipse de foyer 35, prolongé par un arc réfléchissant jusqu'au sommet 42 du réflecteur), tous les rayons réfléchis par l'arc d'ellipse entre les points 41 et 43 demeurent extérieurs au miroir conique 4 en évitant sa surface externe. Entre les points 43 et 42, les rayons sont réfléchis vers l'intérieur du miroir tronconique 4. Les emplacements des foyers 35 et 36 sont ici choisis voisins du périmètre de la grande base du miroir tronconique 4. L'ensemble est particulièrement compact et fournit un éclairage optimalement homogène.

L'ensemble représenté sur la figure 7, la plus petite section droite du miroir tronconique 44, de diamètre 45-46 sur cette coupe méridienne, non seulement est dans le même plan que la plus grande section droite de la coupole réfléchissante 47, mais elle coïncide exactement avec elle selon le même cercle de diamètre 45-46. Concrètement, il est avantageux de réaliser en une seule pièce l'ensemble du réflecteur comprenant la coupole réfléchissante 47 et le miroir tronconique 44. Les centres 48 et 49 des arcs d'ellipses 54-50 et 46-51 sont, dans l'exemple représenté, situés respectivement sur les droites 1-52 et 1-53 joignant le centre 1 de la source aux points 52 et 53 du périmètre de la plus grande section du miroir tronconique 44. Les foyers 54 et 55 sont situés à l'intérieur de ce miroir 44.

L'excentricité des ellipses est en outre choisie de telle manière que les rayons tels que 1-45 (ou 1-46) dans la section commune à la coupole réfléchissante 47 et au miroir tronconique 44, se réfléchissent en passant sensiblement par le centre 56 de la grande section du miroir tronconique 44.

L'ensemble est, là aussi, très compact, et l'éclairage fourni est optimalement homogène.

Enfin, une lentille de Fresnel (non représentée au dessin) peut avantageusement être associée au réflecteur, notamment à celui qui est représenté sur la figure 7, de préférence au voisinage du plan de sa grande section.

Une telle association a pour effet principal de diminuer l'angle du faisceau de lumière sortant du réflecteur.

La lentille de Fresnel peut également être disposée au voisinage de la plus grande section du miroir conique 4 des modes de réalisation des figures 1 à 6.

## Revendications

1. Réflecteur d'éclairage ayant un axe optique passant par une source de rayonnement à laquelle ledit réflecteur doit être associé, caractérisé en ce qu'il comprend, une coupole réfléchissante (3-47) présentant une courbure torique-ellipsoïdale et dont les sections méridiennes sont constituées substantiellement par deux arcs d'ellipses (5-6 et 7-8, 29-27 et 31-28, 45-50 et 46-51), ayant des centres (9 et 10, 18 et 19) distincts et symétriques par rapport à l'axe optique (2), et, avantageusement associé à la coupole (3-47), un miroir tronconique coaxial dont la plus petite section droite est située sensiblement dans le même plan que celui de la plus grande section droite de ladite coupole (3-47).

2. Réflecteur d'éclairage selon la revendication 1, caractérisé en ce que les arcs d'ellipses ont un de leurs foyers en commun, ce foyer commun étant situé à l'emplacement de la source (1).

3. Réflecteur d'éclairage selon la revendication 1, caractérisé en ce que les arcs d'ellipses sont des arcs de cercle, leurs foyers étant respectivement confondus avec leurs centres (18 et 19) distincts et symétriques par rapport à l'axe optique (2).

4. Réflecteur d'éclairage selon la revendication 1, caractérisé en ce que les centres (9 et 10, 18 et 19) des arcs d'ellipses sont situés dans le plan sensiblement commun à la plus petite section droite du miroir tronconique (4) et à la plus grands section droite de la coupole réfléchissante (3).

5. Réflecteur d'éclairage selon la revendication 2, caractérisé en ce que les foyers (12 et 12, 18 et 19) que les arcs d'ellipses n'ont pas en commun sont situés à l'intérieur du périmètre du miroir tronconique (4).

6. Réflecteur d'éclairage selon la revendication 2, caractérisé en ce que les foyers (35 et 36) que les arcs d'ellipses n'ont pas en commun sont situés à l'extérieur du miroir tronconique (4).

7. Réflecteur d'éclairage selon la revendication 3, caractérisé en ce que les centres (18 et 19) des arcs de cercles sont situés à l'intérieur du périmètre du miroir tronconique (4).

8. Réflecteur d'éclairage selon la revendication 3, caractérisé en ce que les centres des arcs de cercles sont situés à l'extérieur du miroir tronconique (4).

9. Réflecteur d'éclairage selon la revendication 1, caractérisé en ce que les extrémités sommitales (6 et 8, 6a et 8a) des arcs d'ellipses, les plus rapprochées de l'axe optique (2), sont situées à distance de cet axe (2), et un élément réfléchissant (13-14) raccorde lesdits arcs d'ellipses.

10. Réflecteur d'éclairage selon la revendication 9, caractérisé en ce que la distance à l'axe optique (2) des extrémités sommitales (27 et 28) des arcs d'ellipses est sensiblement égal à la distance des centres (30 et 32) desdits arcs à l'axe optique (2).

11. Réflecteur d'éclairage selon la revendication 1, caractérisé en ce que la coupole réfléchissante (3) présente en son sommet un évidement circulaire axial dont le diamètre (27-28) est sensiblement égal à la distance qui sépare les centres (30 et 32) des arcs d'ellipses dans chacune des sections méridiennes.

12. Réflecteur d'éclairage selon la revendication 1, caracterisé en ce que la plus petite section droite du miroir tronconique (44) coïncide avec la plus grande section droite de la coupole réfléchissante (47) à courbure torique- ellipsoïdale.

13. Réflecteur d'éclairage selon la revendication 1, caractérisé en ce qu'il comporte une lentille de Fresnel.
